# EUROPÄISCHE PATENTSCHRIFT

(11) **EP 2 005 804 B1**
(45) Veröffentlichungstag und Bekanntmachung des Hinweises auf die Patenterteilung: **25.05.2011**
(21) Anmeldenummer: 07727864.6
(22) Anmeldetag: 05.04.2007
(51) Int. Cl.: H05B 41/282, H05B 41/392

(54) **SCHALTUNGSANORDNUNG UND VERFAHREN ZUM BETREIBEN EINER ENTLADUNGSLAMPE**
CIRCUIT ARRANGEMENT AND METHOD FOR OPERATING A DISCHARGE LAMP
CIRCUIT ET PROCÉDÉ DE FONCTIONNEMENT D'UNE LAMPE À DÉCHARGE

(30) Priorität: 13.04.2006 DE 102006017521
(43) Veröffentlichungstag der Anmeldung: 24.12.2008
(73) Patentinhaber: OSRAM Gesellschaft mit beschränkter Haftung, 81543 München (DE)
(72) Erfinder: LANGGASSNER, Wolfgang, 83043 Bad Aibling (DE); SKATULLA, Marcus, 83374 Traunwalchen (DE)
(86) Internationale Anmeldenummer: PCT/EP2007/053396
(87) Internationale Veröffentlichungsnummer: WO 2007/118808

(56) Entgegenhaltungen:
- EP-A- 1 326 485
- JP-A- 63 245 899
- US-A- 5 561 351
- US-A- 6 133 697
- US-A1- 2004 160 152
- US-A1- 2004 239 262

## Beschreibung

### Technisches Gebiet

Die vorliegende Erfindung betrifft eine Schaltungsanordnung zum Betreiben einer Entladungslampe mit einem Wechselrichter, der ausgelegt ist, an seinem Ausgang ein Signal mit einer vorgebbaren Frequenz bereitzustellen, mindestens einem Anschluss für die Entladungslampe, mindestens einer Lampendrossel, die zwischen den Ausgang des Wechselrichters und den mindestens einen Anschluss für die Entladungslampe gekoppelt ist, mindestens einem Kondensator, der mit der Lampendrossel gekoppelt ist, einer Ansteuervorrichtung zur Ansteuerung des Wechselrichters mit dem Signal mit der vorgebbaren Frequenz, einer Regelvorrichtung zum Regeln eines vom Lampenstrom abhängigen Regelparameters auf einen vorgebbaren Wert infolge einer Änderung der vorgebbaren Frequenz, wobei die Regelvorrichtung eine erste Zeitkonstante aufweist, wobei die Entladungslampe eine zweite Zeitkonstante aufweist, mit der sie auf eine Änderung der vorgebbaren Frequenz mit einer Änderung eines vom Lampenstrom abhängigen Parameters reagiert, wobei die Schaltungsanordnung aufgrund der temperaturabhängigen UI-Kennlinie der Entladungslampe und der frequenzabhängigen UI-Kennlinie eines Schwingkreises, der zumindest den Kondensator und die Lampendrossel umfasst, zumindest einen Bereich mit einem ersten und einem zweiten stabilen Arbeitspunkt und zwischen dem ersten und dem zweiten stabilen Arbeitspunkt einen instabilen Arbeitsbereich im UI-Kennlinienfeld aufweist. Sie betrifft überdies ein Verfahren zum Betreiben einer Entladungslampe an einer derartigen Schaltungsanordnung.

### Stand der Technik

Zur Darlegung der der Erfindung zugrunde liegenden Problematik wird zunächst auf das in Fig. 1 dargestellte UI-Kennlinienfeld verwiesen, das die Abhängigkeit von Lampenstrom I_{L} und Lampenspannung U_{L} zum einen von der Frequenz f, mit der der Wechselrichter betrieben wird, zum anderen von der Umgebungstemperatur T wiedergibt. Da eine Entladungslampe zur Verhinderung von Schaltverlusten üblicherweise im induktiven Betrieb betrieben wird, führt eine Erhöhung der Frequenz f, mit der der Wechselrichter betrieben wird, zum Dimmen, d. h. zur Absenkung des Lampenstroms bzw. der in der Lampe umgesetzten Leistung. Bei dem in Fig. 1 dargestellten Beispiel entspricht die niedrigste Frequenz f einer Frequenz von 40 kHz, die höchste Frequenz f einer Frequenz von 72 kHz. Betrachtet man sich in Fig. 1 beispielsweise die temperaturabhängige UI-Kennlinie der Entladungslampe für T = 35° C, so führt eine Erhöhung Δf der Frequenz f ausgehend von einem ersten stabilen Arbeitspunkt P₃₅₋₁ zu einem zweiten stabilen Arbeitspunkt P₃₅₋₂. Dies liegt daran, dass sich beim Arbeitspunkt P₃₅₋₂ die temperaturabhängige UI-Kennlinie der Entladungslampe mit der frequenzabhängigen UI-Kennlinie des Schwingkreises im Punkt P₃₅₋₂ schneidet, wodurch ein Arbeitspunkt, gekennzeichnet durch einen bestimmten Lampenstrom I_{L} und durch eine bestimmte Lampenspannung U_{L}, definiert ist. Dies gilt in entsprechender Weise für die temperaturabhängige UI-Kennlinie der Entladungslampe für T = 20° C und für jedes beliebige Δf. Anders ist dies für Kennlinien bei niedrigerer Temperatur, siehe beispielsweise die Kennlinie für T = 10° C in Fig. 1: Ausgehend von einem Arbeitspunkt P₁₀₋₂ ermöglicht eine minimale Erhöhung der Frequenz f nicht mehr, dass sich der Lampenstrom und damit die Leistung entsprechend minimal verringert, sondern sich sprunghaft der stabile Arbeitspunkt P₁₀₋₄ einstellt (siehe die zugehörige Kennlinie), was quasi einem Ausgehen der Entladungslampe entspricht. Die gleiche Problematik in entgegen gesetzter Richtung findet man im Arbeitspunkt P₁₀₋₃. Hier ergibt eine minimale Verringerung der Frequenz f einen Sprung in den Arbeitspunkt P₁₀₋₅ und damit eine Erhöhung des Lampenstroms. Damit ist die Einstellung eines Arbeitspunkts, wie zum Beispiel des zwischen den Punkten P₁₀₋₂ und P₁₀₋₃ gelegenen Punkts P₁₀₋₁, und damit ein kontinuierliches Dimmen in diesem Bereich nur noch erschwert, häufig sogar gar nicht mehr möglich.

Fig. 2 zeigt den zeitlichen Verlauf des Lampenstroms I_{L}, der Lampenspannung U_{L} sowie einer Spannung U_{f}, die mit der Frequenz f korreliert ist. In dem dargestellten Beispiel betrug die Zeitkonstante der Lampe 10 µs, während die Regelvorrichtung als digitale Regelvorrichtung ausgeführt war mit einer Zeitkonstante von 50 µs. Wie diese Darstellung erkennen lässt, führt ein Konstanthalten der Frequenz f - entsprechend einem Konstanthalten der Spannung U_{f} - zu einem Ausgehen der Entladungslampe, wie an dem Zurückgehen des Stroms I_{L} und einem Ansteigen der Spannung U_{L} erkennbar ist. Weiterhin erkennbar ist, dass die Regelvorrichtung erst dann mit einer Frequenzerniedrigung reagiert, wenn die Entladungslampe bereits ausgegangen ist. Dies führt zu einem erneuten Zünden der Entladungslampe, wobei diese jedoch innerhalb von ca. 950 µs wieder zum Erlöschen kommt.

Eine Regelvorrichtung, die geeignet ist, die Lampe in dem instabilen Arbeitsbereich zu betreiben, zeichnet sich im Stand der Technik dadurch aus, dass die Regelung schneller erfolgt als die Lampe infolge ihrer Trägheit reagieren kann. Unter nochmaliger Bezugnahme auf die Kennlinie für T = 10°C von Fig. 1 würde eine Regelvorrichtung, um die Entladungslampe zum Beispiel im Punkt P₁₀₋₁ zu betreiben, ausgehend vom Arbeitspunkt P₁₀₋₂ zunächst die Frequenz f erhöhen. Daraufhin verringert die Entladungslampe aufgrund ihrer Trägheit nicht sprunghaft, sondern kontinuierlich, d.h. mit einer bestimmten Zeitkonstante, den Lampenstrom bzw. ihre Leistung, um den Arbeitspunkt P₁₀₋₄ zu erreichen. Bemerkt die Regelvorrichtung eine Unterschreitung des für den Punkt P₁₀₋₁ einzustellenden Lampenstroms, erniedrigt sie die Frequenz bis der einzustellende Lampenstrom wieder überschritten wird und damit die Frequenz erneut erhöht wird. Ist die Regelvorrichtung schnell genug, wird die Entladungslampe dynamisch innerhalb eines kleinen Arbeitsbereiches um den Arbeitspunkt P₁₀₋₁ betrieben. Mit abnehmender Regelgeschwindigkeit wird der so durchfahrene Arbeitsbereich immer größer, bis schließlich zwei stabile Arbeitspunkte erreicht werden. Je größer dieser Arbeitsbereich wird, umso größer wird der Crestfaktor des Lampenstroms, der zu einer vorzeitigen Alterung der Lampe führt. Überdies können Flimmer- und Flackererscheinungen auftreten.

Ist die Regelvorrichtung schnell genug, kann erreicht werden, dass die Lampe in dem Sollarbeitsbereich zwischen zwei stabilen, von der Frequenz f abhängigen Arbeitspunkten betrieben wird. Der gewünschte Sollarbeitsbereich lässt sich demnach einstellen, wenn eine Regelvorrichtung verwendet wird, deren Zeitkonstante deutlich kleiner ist als die Zeitkonstante, die durch die Entladungslampe vorgegeben ist, d. h. mit der die Entladungslampe auf eine Änderung der Frequenz mit einer Änderung des Lampenstroms bzw. der Lampenleistung reagiert. Eine Alternative zur Verhinderung des Ausgehens der Lampe oder des Betriebs im instabilen Arbeitsbereich besteht darin, dass der Dimmbereich der Entladungslampe nach unten begrenzt wird, beispielsweise auf 3, 10 oder 30 % der maximal in der Lampe umgesetzten Leistung.

In der Schrift US 2004/0239262 (Ido) ist ein elektronisches Betriebsgerät offenbart, bei dem abhängig von einem Dimmsignal über Tabellen die Betriebsgleichspannung und die Betriebsfrequenz für eine Entladungslampe eingestellt wird.

Schnelle Regelvorrichtungen, gleichgültig ob sie analog oder digital ausgeführt sind, verbrauchen mehr Energie, sind aufwändig aufgebaut und daher teuer.

### Darstellung der Erfindung

Die Aufgabe der vorliegenden Erfindung besteht deshalb darin, die eingangs genannte Schaltungsanordnung bzw. das eingangs genannte Verfahren derart weiterzubilden, dass der Betrieb einer Entladungslampe in dem gewünschten Arbeitsbereich auch mit langsameren und dadurch kostengünstigeren Regelvorrichtungen ermöglicht wird.

Diese Aufgabe wird gelöst durch eine Schaltungsanordnung mit den Merkmalen von Patentanspruch 1 sowie durch ein Verfahren mit den Merkmalen von Patentanspruch 14.

Die vorliegende Erfindung basiert auf der Erkenntnis, dass der Betrieb mit langsamen Regelvorrichtungen, d. h. mit Regelvorrichtungen, die eine Zeitkonstante aufweisen, die größer gleich der Zeitkonstante ist, die durch die Reaktionszeit der Entladungslampe für eine Frequenzänderung vorgegeben ist, ermöglicht wird, wenn die Ansteuervorrichtung ausgelegt ist, die Frequenz, mit der der Wechselrichter betrieben wird, fortwährend, d.h. kontinuierlich und/oder in Sprüngen, zu variieren und zwar derart, dass die Schaltungsanordnung in dem instabilen Arbeitsbereich betrieben wird. Sie basiert weiterhin auf der Erkenntnis, dass durch die erfindungsgemäßen Frequenzänderungen quasi eine künstliche Verlangsamung der Reaktionszeit der Lampe im Bereich des instabilen Sollarbeitsbereichs erreicht wird, wodurch langsameren Regelvorrichtungen mehr Zeit zur Ermittlung der Stellgröße gewährt wird, bevor einer der unerwünschten stabilen Arbeitspunkte erreicht wird. Die Stellgrößen der Regelvorrichtung können beispielsweise die Lampenleistung P, die Lampenspannung U_{L} oder der Lampenstrom I_{L} sein. Im Rahmen der erfindungsgemäßen Schaltungsanordnungen regelt die Regelvorrichtung im Hinblick auf die zeitliche Variation der Frequenz bevorzugt auf die entsprechenden Mittelwerte.

Für die Art der Variation der Frequenz sind eine Vielzahl von Realisierungen möglich: Dabei sind die optimalen Zeitdauern, mit denen der Wechselrichter mit der jeweiligen Frequenz angesteuert wird, von der Reaktionszeit der Lampe abhängig. Ist, wie erwähnt, die Zeitkonstante der Lampe kleiner als die Zeitdauer zwischen zwei Frequenzänderungen, können sich die stabilen Arbeitspunkte einstellen. Ist die Zeitkonstante der Lampe größer als die Zeitdauer zwischen zwei Frequenzänderungen, werden die stabilen Arbeitspunkte nicht mehr erreicht, wobei sich der Arbeitsbereich der Lampe mit zunehmender Änderungsgeschwindigkeit, d. h. kleiner werdender Dauer, während der die jeweilige Frequenz angelegt wird, immer dichter um den Sollarbeitspunkt innerhalb des instabilen Arbeitsbereichs bewegt. In Bezug auf den instabilen Arbeitspunkt P₁₀₋₁, siehe Fig. 1, wird dieser nicht mehr fix eingenommen, sondern fortwährend über- und unterschritten. Mit anderen Worten: Gehen die Änderungen so schnell vonstatten, dass die Lampe ihnen aufgrund ihrer Trägheit nicht mehr folgen kann, ist das Kippen in einen stabilen Arbeitspunkt nicht mehr möglich.

Wird der Sollwert des Regelparameters geändert, wird demnach in einem einfachen Ausführungsbeispiel, bei dem zwischen zwei Frequenzen hin- und hergeschaltet wird, die Mittenfrequenz geändert, was sich dann auf die beiden tatsächlichen Betriebsfrequenzen auswirkt, mit denen die Lampe betrieben wird.

Bei einem bevorzugten Ausführungsbeispiel ist demnach die Ansteuervorrichtung ausgelegt, die Entladungslampe zumindest während einer ersten Zeitdauer mit einer ersten vorgebbaren Frequenz und zumindest während einer zweiten Zeitdauer mit einer zweiten vorgebbaren Frequenz zu betreiben. In Erweiterung des Ausführungsbeispiels ist es selbstverständlich möglich, dass die Ansteuervorrichtung ausgelegt ist, die Entladungslampe während mindestens einer weiteren Zeitdauer mit mindestens einer weiteren vorgebbaren Frequenz zu betreiben. Dies schließt den Fall ein, die Entladungslampe mit einer Vielzahl von vorgebbaren Frequenzen zu betreiben, wobei die zugehörigen Zeitdauern gleich oder ungleich sein können. Dabei ist bevorzugt, wenn die Zeitdauern zyklisch wiederholt werden.

Die Ansteuervorrichtung kann auch ausgelegt sein, die bestimmten, vorgebbaren Frequenzen zugeordneten Zeitdauern während des Betriebs der Entladungslampe konstant zu halten oder zu variieren. Bevorzugt ist die Ansteuervorrichtung ausgelegt, die vorgebbare(n) Frequenz(en) derart zu variieren, dass ein Betrieb der Entladungslampe in einem stabilen Arbeitspunkt verhindert wird. Dadurch wird ermöglicht, dass die Lampe in dem gewünschten instabilen Arbeitsbereich zwischen den beiden stabilen Arbeitspunkten betrieben wird. Alternativ oder zusätzlich zur Variation der vorgebbare(n) Frequenz(en) kann bzw. können die Zeitdauer(n) entsprechend variiert werden, so dass ein Betrieb der Entladungslampe in einem stabilen Arbeitspunkt verhindert wird.

Insbesondere ist bevorzugt, wenn die Ansteuervorrichtung ausgelegt ist, die vorgebbare(n) Frequenz(en) und/oder die Zeitdauer(n) derart zu variieren, dass sich der eingestellte Arbeitspunkt dynamisch zwischen dem ersten und dem zweiten stabilen Arbeitspunkt bewegt.

Der Regelparameter der Regelvorrichtung ist bevorzugt der Istwert des Lampenstroms und/oder der Istwert der Lampenleistung und/oder der Istwert der Lampenspannung. Die Regelvorrichtung ist bevorzugt zur Zuführung eines Dimmsignals ausgelegt, das einem Sollwert des Lampenstroms oder der Lampenleistung oder der Lampenspannung entspricht, wobei der Regelvorrichtung eine Tabelle oder ein formelmäßiger Zusammenhang zugeordnet ist, so dass auf der Basis zumindest des Dimmsignals und des Istwerts des Lampenstroms oder der Lampenleistung oder der Lampenspannung die vorgebbaren Frequenzen und/oder die vorgebbaren Zeitdauern bereitstellbar sind. Dabei ist es besonders bevorzugt, wenn die Tabelle oder der formelmäßige Zusammenhang weiterhin den Crestfaktor berücksichtigt.

Bei bevorzugten Ausführungsformen von erfindungsgemäßen Schaltungsvorrichtungen ist die Regelvorrichtung ausgelegt, mit einer Schrittweite von 10 µs und größer, insbesondere mit einer Schrittweite von 50 ps, zu arbeiten.

Weitere vorteilhafte Ausführungsformen ergeben sich aus den Unteransprüchen.

Die mit Bezug auf die erfindungsgemäße Schaltungsanordnung vorgestellten bevorzugten Ausführungsformen und deren Vorteile gelten entsprechend, soweit anwendbar, für das erfindungsgemäße Verfahren zum Betreiben einer Entladungslampe.

### Kurze Beschreibung der Zeichnung(en)

Im Nachfolgenden wird nunmehr ein Ausführungsbeispiel der Erfindung unter Bezugnahme auf die beigefügten Zeichnungen näher beschrieben. Es zeigen:
- Fig. 1: ein UI-Kennlinienfeld, in dem drei temperaturab- hängigen UI-Kennlinien einer Entladungslampe und eine Vielzahl von frequenzabhängigen UI-Kennlinien eines Schwingkreises einer aus dem Stand der Tech- nik bekannten Schaltungsanordnung zum Betreiben einer Entladungslampe eingezeichnet sind;
- Fig. 2: den zeitlichen Verlauf des Lampenstroms I_{L}, der Lampenspannung U_{L} und einer mit der Frequenz f korrelierten Spannung U_{f} bei einer aus dem Stand der Technik bekannten Schaltungsanordnung;
- Fig. 3: in schematischer Darstellung den Aufbau eines Aus- führungsbeispiels einer erfindungsgemäßen Schal- tungsanordnung;
- Fig. 4: die Variation der Frequenz über der Zeit sowie den entsprechenden zeitlichen Verlauf des Lampenstroms I_{L} bei einem Ausführungsbeispiel der erfindungsge- mäßen Schaltungsanordnung; und
- Fig. 5: den zeitlichen Verlauf des Lampenstroms I_{L}, der Lampenspannung U_{L} und einer mit der Frequenz f korrelierten Spannung U_{f} bei einem Ausführungsbei- spiel einer erfindungsgemäßen Schaltungsanordnung.

### Bevorzugte Ausführung der Erfindung

Fig. 3 zeigt in schematischer Darstellung den Aufbau eines Ausführungsbeispiels einer erfindungsgemäßen Schaltungsanordnung. Dabei liegt an der Serienschaltung der zwei Schalter S1, S2 in Halbbrückenanordnung die so genannte Zwischenkreisspannung U_{zw} an. Diese beträgt je nach Ausführungsform ca. 100 bis 450 V und wird üblicherweise aus der Netzspannung über einen Gleichrichter und einen Glättungskondensator erzeugt. Der Halbbrückenmittelpunkt HB ist über eine Lampendrossel L_{D} mit einem ersten Anschluss der Lampe LA verbunden. Mit diesem Anschluss ist überdies ein Kondensator C1 verbunden, der zusammen mit der Lampendrossel L_{D} einen Schwingkreis bildet und insbesondere zur Zündung der Lampe LA ausgelegt ist. Der durch die Lampe LA fließende Strom ist mit I_{L} bezeichnet, die an der Lampe abfallende Spannung mit U_{L}. Der andere Anschluss der Lampe LA ist über die Primärinduktivität L1 eines Transformators Tr einerseits über einen Koppelkondensator C_{K1} mit der Zwischenkreisspannung U_{zw} verbunden, andererseits über einen Koppelkondensator C_{K2} mit einem Bezugspotential, vorliegend Masse. Der erste Lampenanschluss ist über einen ersten Spannungsteiler umfassend die Widerstände R1 und R2, der zweite Anschluss der Lampe LA über einen zweiten Spannungsteiler umfassend die Widerstände R3 und R4 mit dem Bezugspotential verbunden. Die jeweiligen Abgriffe der beiden Spannungsteiler sind zur Ermittlung einer Spannung, die mit der Lampenspannung U_{L} korreliert ist, mit einer Messvorrichtung 10 verbunden. Diese misst neben dem Istwert der Spannung U_{L} über der Lampe LA durch Auswertung des Signals des von der Sekundärinduktivität L2 des Transformators Tr gelieferten Signals den Istwert des Lampenstroms I_{L}. Die Messvorrichtung 10 kann weiterhin ausgelegt sein, aus dem Lampenstrom I_{L} und der Lampenspannung U_{L} die in der Lampe umgesetzte Leistung P zu ermitteln. Aus dem Lampenstrom I_{L} kann überdies der Crestfaktor ermittelt werden. Eine von mehreren Alternativen zur Ermittlung der Lampenleistung besteht darin, zwischen den Schalter S2 der Halbbrückenanordnung und das Bezugspotential einen Shunt-Widerstand zu koppeln und aus der an diesem Shunt-Widerstand abfallenden Spannung die in der Lampe umgesetzte Leistung zu berechnen.

Eine Referenzwertvorrichtung 12 stellt einen Sollwert für den Lampenstrom I_{L} und/oder für die Lampenspannung U_{L} und/oder für die Lampenleistung P bereit, und zwar in Abhängigkeit eines über eine Schnittstelle zugeführten Dimmsignals S_{D}. Eine Vergleichsvorrichtung 14, der der Istwert der entsprechenden Größe(n) I_{L}, U_{L}, P über die Messvorrichtung 10 sowie der entsprechende Sollwert über die Referenzwertvorrichtung 12 zugeführt wird, entnimmt in Abhängigkeit dieser Werte aus einer Tabelle 16, mit welchen Frequenzen und welchen den jeweiligen Frequenzen zugeordneten Zeitdauern die Schalter S1, S2 der Halbbrückenanordnung anzusteuern sind. Anstelle einer Tabelle kann der Vergleichsvorrichtung 14 auch ein entsprechender formelmäßiger Zusammenhang zugeordnet sein. Diese Information wird an die Ansteuervorrichtung 18 bereitgestellt, die daraufhin die Schalter S1, S2, insbesondere zyklisch sich wiederholend bis zu einer Änderung des Signals S_{D}, entsprechend ansteuert.

Fig. 4 zeigt für ein einfaches Ausführungsbeispiel die zeitliche Abfolge der Frequenzvariation. Während der Zeitdauer t₁ minus t₀ werden die Schalter S1, S2 der Halbbrücke mit einer Frequenz f₁ betrieben, während der Zeitdauer t₂ minus t₁ mit einer Frequenz f₂. Diese Variation der Frequenz schlägt sich, wie in Fig. 4 dargestellt, im zeitlichen Verlauf des Lampenstroms I_{L} nieder: Während der Zeitdauer t₁ minus t₀ weist der Lampenstrom I_{L} die Frequenz f₁, während der Zeitdauer t₂ minus t₁ die höhere Frequenz f₂ auf. Wie in der Darstellung von Fig. 4 oben gekennzeichnet, können sowohl die Zeitdauern t₁ als auch t₂ variiert werden, ebenso die Frequenzen f₁ und f₂.

Wie bereits weiter oben erwähnt, ist von der Erfindung mitumfasst, weitere Frequenzen und entsprechende Zeitdauern hinzuzunehmen. Hierbei ist insbesondere auch eine ständige Variation der Frequenz (entsprechend einer jeden Einzelfrequenz infinitesimal kleinen zugeordneten Zeitdauer) mitumfasst. Insbesondere können auch Frequenzen gewählt werden, die im stationären Betrieb das Ausgehen der Lampe bedeuten würden.

Fig. 5 zeigt den zeitlichen Verlauf des Lampenstroms I_{L}, der Lampenspannung U_{L} sowie einer Spannung U_{f}, die mit der Frequenz f korreliert ist, für ein Ausführungsbeispiel einer erfindungsgemäßen Schaltungsanordnung. Wenngleich der zeitliche Verlauf der Spannung U_{f} als dreieckförmig dargestellt ist, ist er tatsächlich rechteckig. Die Dreiecksform ergibt sich aufgrund der begrenzten Flankensteilheit des im Ausführungsbeispiel verwendeten D/A-Wandlers. Ein Vergleich mit Fig. 2, bei der der Lampenstrom I_{L} in derselben Auflösung dargestellt ist, zeigt, dass nunmehr mit einem deutlich kleineren Strom I_{L} von 14,7 mA ein stabiler Betrieb ermöglicht wird. Während bei dem Ausführungsbeispiel von Fig. 5 die Frequenz zwischen ca. 91 kHz und 101 kHz gewechselt wurde, lag diese bei dem Beispiel von Fig. 2 bei ca.107kHz.

## Patentansprüche

1. Schaltungsanordnung zum Betreiben einer Entladungslampe (LA) mit
- einem Wechselrichter, der ausgelegt ist, an seinem Ausgang ein Signal (S_{D}) mit einer vorgebbaren Frequenz bereitzustellen;
- mindestens einem Anschluss für die Entladungslampe (LA),
- mindestens einer Lampendrossel (L_{D}), die zwischen den Ausgang des Wechselrichters und den mindestens einen Anschluss für die Entladungslampe (LA) gekoppelt ist;
- mindestens einem Kondensator (C₁), der mit der Lampendrossel (L_{D}) gekoppelt ist;
- einer Ansteuervorrichtung (18) zur Ansteuerung des Wechselrichters mit dem Signal (S_{D}) mit der vorgebbaren Frequenz;
- einer Regelvorrichtung (10, 12, 14, 16) zum Regeln eines vom Lampenstrom (I_{L}) abhängigen Regelparameters auf einen vorgebbaren Wert infolge einer Änderung der vorgebbaren Frequenz, wobei die Regelvorrichtung (10, 12, 14, 16) eine erste Zeitkonstante aufweist und wobei der Regelparameter der Regelvorrichtung (10, 12, 14, 16) der Istwert des Lampenstroms (I_{L}) und/oder der Istwert der Lampenleistung (P) und/oder der Istwert der Lampenspannung (U_{L}) ist;
wobei die Entladungslampe (LA) eine zweite Zeitkonstante aufweist, mit der sie auf eine Änderung der vorgebbaren Frequenz mit einer Änderung eines vom Lampenstrom (I_{L}) abhängigen Parameters reagiert;
wobei die Schaltungsanordnung aufgrund der temperaturabhängigen UI-Kennlinie der Entladungslampe (LA) und der frequenzabhängigen UI-Kennlinie eines Schwingkreises, der zumindest den Kondensator (C₁) und die Lampendrossel (L_{D}) umfasst, zumindest einen Bereich mit einem ersten und einem zweiten stabilen Arbeitspunkt und zwischen dem ersten und dem zweiten stabilen Arbeitspunkt einen instabilen Arbeitsbereich im UI-Kennlinienfeld aufweist,
wobei die erste Zeitkonstante größer gleich der zweiten Zeitkonstante ist;
und wobei die Ansteuervorrichtung (18) ausgelegt ist, die vorgebbare Frequenz während des Betriebs der Entladungslampe (LA) derart zu variieren, dass die Schaltungsanordnung in dem instabilen Arbeitsbereich betrieben wird,
**dadurch gekennzeichnet,**
**dass** die Regelvorrichtung (10, 12, 14, 16) zur Zuführung eines Dimmsignals (S_{D}) ausgelegt ist, das einem Sollwert des Lampenstroms (I_{L}) oder der Lampenleistung (P) oder der Lampenspannung (U_{L}) entspricht, wobei der Regelvorrichtung (10, 12, 14, 16) eine Tabelle (16) oder ein formelmäßiger Zusammenhang zugeordnet ist, so dass auf der Basis zumindest des Dimmsignals (S_{D}) und des Istwerts des Lampenstroms (I_{L}) oder der Lampenleistung (P) oder der Lampenspannung (U_{L}) die vorgebbare Frequenz bereitstellbar ist.

2. Schaltungsanordnung nach Anspruch 1,
**dadurch gekennzeichnet,**
**dass** die Ansteuervorrichtung (18) ausgelegt ist, die Entladungslampe (LA) zumindest während einer ersten Zeitdauer (t₁) mit einer ersten vorgebbaren Frequenz (f₁) und zumindest während einer zweiten Zeitdauer (t₂) mit einer zweiten vorgebbaren Frequenz (f₂) zu betreiben.

3. Schaltungsanordnung nach Anspruch 2,
**dadurch gekennzeichnet,**
**dass** die Ansteuervorrichtung (18) ausgelegt ist, die Entladungslampe (LA) während mindestens einer weiteren Zeitdauer mit einer weiteren vorgebbaren Frequenz zu betreiben.

4. Schaltungsanordnung nach Anspruch 2 oder 3,
**dadurch gekennzeichnet,**
**dass** die Ansteuervorrichtung (18) ausgelegt ist, die Zeitdauern zyklisch zu wiederholen.

5. Schaltungsanordnung nach einem der Ansprüche 2 bis 4,
**dadurch gekennzeichnet,**
**dass** die Zeitdauern gleich oder ungleich sind.

6. Schaltungsanordnung nach einem der Ansprüche 2 bis 5,
**dadurch gekennzeichnet,**
**dass** die Ansteuervorrichtung (18) ausgelegt ist, die bestimmten vorgebbaren Frequenzen (f₁; f₂) zugeordneten Zeitdauern (t₁; t₂) während des Betriebs der Entladungslampe (LA) konstant zu halten oder zu variieren.

7. Schaltungsanordnung nach einem der vorhergehenden Ansprüche,
**dadurch gekennzeichnet,**
**dass** die Ansteuervorrichtung (18) ausgelegt ist, die vorgebbare(n) Frequenz(en) derart zu variieren, dass ein Betrieb der Entladungslampe (LA) in einem stabilen Arbeitspunkt verhindert wird.

8. Schaltungsanordnung nach einem der Ansprüche 2 bis 7,
**dadurch gekennzeichnet,**
**dass** die Ansteuervorrichtung (18) ausgelegt ist, die Zeitdauer(n) (t₁; t₂) derart zu variieren, dass ein Betrieb der Entladungslampe (LA) in einem stabilen Arbeitspunkt verhindert wird.

9. Schaltungsanordnung nach einem der Ansprüche 7 oder 8,
**dadurch gekennzeichnet,**
**dass** die Ansteuervorrichtung (18) ausgelegt ist, die vorgebbare(n) Frequenz(en) (f₁; f₂) und/oder die Zeitdauer(n) (t₁; t₂) derart zu variieren, dass sich der eingestellte Arbeitspunkt dynamisch zwischen dem ersten und dem zweiten stabilen Arbeitspunkt bewegt.

10. Schaltungsanordnung nach Anspruch 1,
**dadurch gekennzeichnet,**
**dass** die Tabelle (16) oder der formelmäßige Zusammenhang weiterhin den Crestfaktor berücksichtigt.

11. Schaltungsanordnung nach einem der Ansprüche 1 oder 10,
**dadurch gekennzeichnet,**
**dass** die Regelvorrichtung (10, 12, 14, 16) ausgelegt ist, mit einer Schrittweite von 10 µs und größer, insbesondere mit einer Schrittweite von 50 µs, zu arbeiten.

## Claims

1. Circuit arrangement for operating a discharge lamp (LA) with
- an inverter, which is designed to provide a signal (S_{D}) with a predeterminable frequency at its output;
- at least one terminal for the discharge lamp (LA),
- at least one lamp inductor (L_{D}), which is coupled between the output of the inverter and the at least one terminal for the discharge lamp (LA);
- at least one capacitor (C₁), which is coupled to the lamp inductor (L_{D});
- a drive apparatus (18) for driving the inverter with the signal (S_{D}) with the predeterminable frequency;
- a control apparatus (10, 12, 14, 16) for controlling a control parameter, which is dependent on the lamp current (I_{L}), to a predeterminable value as a result of a change in the predeterminable frequency, the control apparatus (10, 12, 14, 16) having a first time constant, and the control parameter of the control apparatus (10, 12, 14, 16) being the actual value of the lamp current (I_{L}) and/or the actual value of the lamp power (P) and/or the actual value of the lamp voltage (U_{L});
the discharge lamp (LA) having a second time constant, with which it reacts to a change in the predeterminable frequency with a change in a parameter which is dependent on the lamp current (I_{L});
the circuit arrangement, owing to the temperature-dependent UI characteristic of the discharge lamp (LA) and the frequency-dependent UI characteristic of a resonant circuit, which comprises at least the capacitor (C₁) and the lamp inductor (L_{D}), having at least one range with a first and a second stable working point and, between the first and the second stable working point, an unstable working range in the family of UI characteristics,
the first time constant being greater than or equal to the second time constant;
and the drive apparatus (18) being designed to vary the predeterminable frequency during the operation of the discharge lamp (LA) in such a way that the circuit arrangement is operated in the unstable working range,
**characterized**
**in that** the control apparatus (10, 12, 14, 16) is designed for supplying a dimming signal (S_{D}), which corresponds to a desired value of the lamp current (I_{L}) or of the lamp power (P) or the lamp voltage (U_{L}),
a table (16) or a formulaic relationship being associated with the control apparatus (10, 12, 14, 16), with the result that the predeterminable frequency can be provided on the basis of at least the dimming signal (S_{D}) and the actual value of the lamp current (I_{L}) or the lamp power (P) or the lamp voltage (U_{L}).

2. Circuit apparatus according to Claim 1,
**characterized**
**in that** the drive apparatus (18) is designed to operate the discharge lamp (LA) at least during a first period (t₁) at a first predeterminable frequency (f₁) and at least during a second period (t₂) at a second predeterminable frequency (f₂).

3. Circuit arrangement according to Claim 2,
**characterized**
**in that** the drive apparatus (18) is designed to operate the discharge lamp (LA) during at least one further period at a further predeterminable frequency.

4. Circuit apparatus according to Claim 2 or 3,
**characterized**
**in that** the drive apparatus (18) is designed to cyclically repeat the periods.

5. Circuit apparatus according to one of Claims 2 to 4,
**characterized**
**in that** the periods are equal or unequal.

6. Circuit apparatus according to one of Claims 2 to 5,
**characterized**
**in that** the drive apparatus (18) is designed to keep the periods (t₁; t₂), which are associated with specific predeterminable frequencies (f₁; f₂), constant during operation of the discharge lamp (LA) or to vary them.

7. Circuit apparatus according to one of the preceding claims,
**characterized**
**in that** the drive apparatus (18) is designed to vary the predeterminable frequency (frequencies) in such a way that operation of the discharge lamp (LA) at a stable working point is prevented.

8. Circuit apparatus according to one of Claims 2 to 7,
**characterized**
**in that** the drive apparatus (18) is designed to vary the period(s) (t₁; t₂) in such a way that operation of the discharge lamp (LA) at a stable working point is prevented.

9. Circuit apparatus according to either of Claims 7 and 8,
**characterized**
**in that** the drive apparatus (18) is designed to vary the predeterminable frequency (frequencies) (f₁; f₂) and/or the period (s) (t₁; t₂) in such a way that the set working point moves dynamically between the first and the second stable working point.

10. Circuit apparatus according to Claim 1, **characterized**
**in that** the table (16) or the formulaic relationship furthermore takes into account the crest factor.

11. Circuit apparatus according to one of Claims 1 or 2,
**characterized**
**in that** the control apparatus (10, 12, 14, 16) is designed to function with an increment of 10 µs or more, in particular with an increment of 50 µs.

## Revendications

1. Montage pour faire fonctionner une lampe ( LA ) à décharge comprenant
- un onduleur qui est conçu pour mettre à disposition sur sa sortie un signal ( SD ) d'une fréquence pouvant être prescrite ; - au moins une borne pour la lampe ( LA ) à décharge ;
- au moins une bobine ( LD ) de lampe, qui est montée entre la sortie de l'onduleur et la au moins une borne pour la lampe ( LA ) à décharge ;
- au moins une condensateur ( C1 ) qui est couplé à la bobine ( LD ) de lampe ;
- un dispositif ( 18 ) de commande pour commander l'onduleur par le signal ( SD ) ayant la fréquence pouvant être prescrite ;
- un dispositif ( 10, 12, 14, 16 ) de régulation pour réguler un paramètre de régulation, qui dépend du courant ( IL ) de la lampe, à une valeur pouvant être prescrite à la suite d'une modification de la fréquence pouvant être prescrite, le dispositif ( 10, 12, 14, 16 ) de régulation ayant une première constante de temps et le paramètre de régulation du dispositif ( 10, 12, 14, 16 ) de régulation étant la valeur réelle du courant ( IL ) de la lampe et/ou la valeur réelle de la puissance ( P ) de la lampe et/ou la valeur réelle de la tension ( UL ) de la lampe ;
dans lequel la lampe ( LA ) à décharge a une deuxième constante de temps par laquelle elle réagit à une modification de la fréquence pouvant être prescrite par une modification d'un paramètre qui dépend du courant ( IL ) de la lampe ;
dans lequel le montage a, en raison de la caractéristique UI qui dépend de la température de la lampe ( LA ) à décharge et de la caractéristique UI qui dépend de la fréquence d'un circuit oscillant qui comprend au moins le condensateur ( C1 ) et la bobine ( LD ) de lampe, au moins une plage ayant un premier et un deuxième point de travail stable et entre le premier et le deuxième point de travail stable une plage de travail instable dans la famille de caractéristiques UI,
dans lequel la première constante de temps est supérieure ou égale à la deuxième constante de temps ;
et dans lequel le dispositif ( 18 ) de commande est conçu pour faire varier la fréquence pouvant être prescrite pendant le fonctionnement de la lampe ( LA ) à décharge de manière à ce que le montage fonctionne dans la plage de travail instable, **caractérisé,**
**en ce que** le dispositif ( 10, 12, 14, 16 ) de régulation est conçu pour l'envoi d'un signal ( SD ) de gradation qui correspond à une valeur de consigne du courant ( IL ) de la lampe ou de la puissance ( P ) de la lampe ou de la tension ( UL ) de la lampe, une table ( 16 ) ou une relation formelle étant affectée au dispositif ( 10, 12, 14, 16 ) de régulation de manière à pouvoir, sur la base du au moins un signal ( SD ) de gradation et de la valeur réelle du courant ( IL ) de la lampe ou de la puissance ( P ) de la lampe ou de la tension ( UL ) de la lampe, mettre à disposition la fréquence pouvant être prescrite.

2. Montage suivant la revendication 1,
**caractérisé**
**en ce que** le dispositif ( 18 ) de commande est conçu pour faire fonctionner la lampe ( LA ) à décharge au moins pendant une première durée ( t1 ) à une première fréquence ( f1 ) pouvant être prescrite et au moins pendant une deuxième durée ( t2 ) à une deuxième fréquence ( f2 ) pouvant être prescrite.

3. Montage suivant la revendication 2,
**caractérisé**
**en ce que** le dispositif ( 18 ) de commande est conçu pour faire fonctionner la lampe ( LA ) à décharge pendant au moins une autre durée à une autre fréquence pouvant être prescrite.

4. Montage suivant la revendication 2 ou 3,
**caractérisé**
**en ce que** le dispositif ( 18 ) de commande est conçu pour répéter cycliquement les durées.

5. Montage suivant l'une des revendications 2 à 4,
**caractérisé**
**en ce que** les durées sont égales ou sont inégales.

6. Montage suivant l'une des revendications 2 à 5,
**caractérisé**
**en ce que** le dispositif ( 18 ) de commande est conçu pour maintenir constante ou faire varier pendant le fonctionnement de la lampe ( LA ) à décharge, les durées ( t1 ; t2 ) affectées à des fréquences ( f1 ; f2 ) déterminées et pouvant être prescrites.

7. Montage suivant l'une des revendications précédentes,
**caractérisé**
**en ce que** le dispositif ( 18 ) de commande est conçu pour faire varier la ou les fréquences pouvant être prescrite de manière à empêcher un fonctionnement de la lampe ( LA ) à décharge à un point de travail stable.

8. Montage suivant l'une des revendications 2 à 7,
**caractérisé**
**en ce que** le dispositif ( 18 ) de commande est conçu pour faire varier la ou les durées ( t1 ; t2 ) de manière à empêcher un fonctionnement de la lampe ( LA ) à décharge à un point de travail stable.

9. Montage suivant l'une des revendications 7 ou 8,
**caractérisé**
**en ce que** le dispositif ( 18 ) de commande est conçu pour faire varier la ou les fréquences ( f1 ; f2 ) pouvant être prescrite et/ou la ou les durées ( t1 ; t2 ) de manière à ce que le point de travail établi se déplace dynamiquement entre le premier et le deuxième points de travail stables.

10. Montage suivant la revendication 1,
**caractérisé**
**en ce que** la table ( 16 ) ou la relation formelle tient compte en outre du facteur de crête.

11. Montage suivant l'une des revendications 1 ou 10,
**caractérisé**
**en ce que** le dispositif ( 10, 12, 14, 16 ) de régulation est conçu pour fonctionner à un pas supérieur ou égal à 10 µs et notamment à un pas de 50 µs.
